# FASCICULE DE BREVET EUROPEEN

(11) **EP 1 721 835 B1**
(45) Date de publication et mention de la délivrance du brevet: **26.05.2010**
(21) Numéro de dépôt: 06300443.6
(22) Date de dépôt: 05.05.2006
(51) Int. Cl.: B65D 47/08

(54) **Capsule de fermeture et récipient ainsi équipé**
Verschlusskappe und damit versehener Behälter.
Closure and container equipped therewith.

(30) Priorité: 09.05.2005 FR 0504619
(43) Date de publication de la demande: 15.11.2006
(62) Demande divisionnaire de: 07000781.0
(73) Titulaire: L'Oréal, 75008 Paris (FR)
(72) Inventeur: DELAGE, Jean-François, 92140, CLAMART (FR)
(74) Mandataire: Tanty, François

(56) Documents cités:
- EP-A- 0 547 978
- US-A- 5 573 127
- US-A- 5 868 265
- US-A1- 2002 148 802

## Description

La présente invention concerne les récipients équipés de capsules de fermeture comportant une partie de base pourvue d'au moins un orifice de distribution et un couvercle pivotant relativement à la partie de base, la capsule comportant un élément de commande d'ouverture du couvercle.

La demande de brevet japonais JP 1-66355 divulgue une capsule de fermeture comportant une partie de base comprenant une jupe filetée intérieurement, à visser sur le col du récipient, entourée par une jupe d'habillage extérieure. Un couvercle est articulé sur cette partie de base au moyen d'une charnière comportant une languette formant ressort, permettant d'assister le mouvement d'ouverture du couvercle. Un élément de commande d'ouverture peut coulisser sur la partie de base afin d'agir sur le couvercle et la charnière.

Une telle capsule n'est pas entièrement satisfaisante, notamment du point de vue esthétique, car au repos, lorsque le couvercle est fermé, l'élément de commande d'ouverture fait saillie vers l'avant d'une distance non négligeable.

La demande de brevet européen EP 0 699 591 divulgue une capsule comportant une jupe extérieure d'habillage qui est interrompue du côté opposé à la charnière pour recevoir l'élément de commande d'ouverture, lequel comporte un poussoir articulé sur la partie de base et un organe de poussée pouvant coulisser dans un renfoncement de la partie de base. L'organe de poussée comporte des rampes destinées à coopérer avec des reliefs du couvercle pour provoquer le soulèvement de celui-ci ainsi qu'une extrémité destinée à agir sur la languette formant ressort de la charnière. L'organe de poussée comporte une découpe oblongue dans laquelle est engagé un embout de distribution. Une telle découpe est susceptible de favoriser l'accumulation des salissures, de même que le renfoncement dans lequel coulisse l'organe de poussée.

La demande de brevet français FR 2 685 294 divulgue une capsule de fermeture de fonctionnement assez proche et susceptible de présenter les mêmes inconvénients.

Le brevet US 6 834 769 décrit un récipient comportant une capsule de fermeture dans laquelle l'élément de commande d'ouverture coulisse à l'intérieur de la partie de base. L'élément de commande d'ouverture comporte une partie saillante, du côté opposé à la charnière, sur laquelle l'utilisateur doit appuyer pour ouvrir le couvercle. L'élément de commande d'ouverture doit être réalisé sous la forme d'une pièce rapportée, ce qui se répercute sur le coût de fabrication. De plus, la surface d'appui offerte à l'utilisateur est relativement faible, ce qui peut nuire au confort d'utilisation.

La demande de brevet européen EP 1 281 628 décrit une capsule de fermeture de réalisation similaire.

Il existe un besoin pour bénéficier d'une capsule de fermeture pouvant être réalisée facilement par moulage de matière plastique, qui soit esthétiquement plaisante, facile à utiliser et qui réduise le risque d'accumulation de salissures.

L'invention a pour objet, selon l'un de ses aspects, une capsule de fermeture telle que définie dans la revendication 1.

La jupe de l'élément de commande d'ouverture peut faire office de poussoir pour permettre à l'utilisateur de commander l'ouverture tout en dissimulant la partie supérieure du corps du récipient sur lequel la capsule est montée. La jupe peut offrir une surface d'appui relativement grande à l'utilisateur, ce qui accroît le confort à l'utilisation.

Le ou les éléments de liaison élastiquement déformables peuvent agir dans un exemple de mise en oeuvre de l'invention comme un moyen de rappel élastique pour rappeler la jupe dans sa position initiale après l'actionnement par l'utilisateur.

Enfin, la capsule peut être réalisée de manière à réduire le risque d'accumulation de salissures, grâce par exemple à l'absence de découpe entourant extérieurement l'orifice de distribution et à la possibilité d'absence de renfoncement extérieur de guidage de l'élément de commande d'ouverture similaire à ceux de l'art antérieur.

Dans un exemple de mise en oeuvre de l'invention, la capsule est moulée entièrement en une seule pièce, grâce à la présence du ou des éléments de liaison élastiquement déformables. Le ou les éléments de liaison déformables autorisent la disposition des différentes parties de la capsule dans une configuration facilitant le moulage et peuvent se déformer ensuite lors du montage de la capsule sur le corps du récipient pour prendre leur configuration définitive.

Dans un autre exemple de mise en oeuvre de l'invention, l'élément de commande d'ouverture n'est pas monolithique avec la partie de base.

L'élément de commande d'ouverture et la partie de base peuvent être réalisés séparément puis assemblés. La partie de base et l'élément de commande d'ouverture peuvent être réalisés dans un même moule de manière à permettre leur assemblage lors du démoulage de la capsule.

Dans un exemple de mise en oeuvre de l'invention, la capsule comporte deux éléments de liaison élastiquement déformables reliant la jupe formant poussoir à la partie de base.

Les éléments de liaison élastiquement déformables peuvent par exemple se raccorder à une extrémité à la jupe de l'élément de commande d'ouverture et à l'autre extrémité à une portion de la partie de base servant au montage de celle-ci sur un col du récipient.

Les éléments de liaison déformables se présentent par exemple chacun sous la forme d'un bras présentant une forme non rectiligne, notamment ondulée.

Dans une variante de réalisation, les éléments de liaison élastiquement déformables viennent au contact de la partie de base tout en pouvant glisser à son contact lorsque l'utilisateur appuie sur l'élément de commande d'ouverture.

Les éléments de liaison peuvent se raccorder chacun à deux extrémités opposées à une portion de l'élément de commande d'ouverture. Les éléments de liaison peuvent comporter deux portions incurvées ayant des concavités dirigées l'une vers l'autre, ces portions incurvées étant configurées pour s'engager sur la partie de base lorsque l'élément de commande d'ouverture est au repos.

Lorsque l'utilisateur appuie sur celui-ci, les éléments de liaison peuvent se déformer de manière élastique au contact de la partie de base et assurer ainsi le retour de l'élément de commande vers sa position initiale lorsque l'utilisateur le relâche.

La jupe de l'élément de commande d'ouverture peut présenter toute forme, adaptée de préférence à celle de la partie supérieure du corps du récipient et par exemple une section transversale circulaire ou oblongue.

La jupe peut présenter sur la face servant d'appui à l'utilisateur une extension s'étendant vers le bas, engagée dans un renfoncement de forme correspondante du corps du récipient.

Dans un exemple de mise en oeuvre de l'invention, les éléments de liaison élastiquement déformables peuvent se raccorder à la jupe de l'élément de commande d'ouverture en des emplacements situés sensiblement à l'opposé l'un de l'autre dans un plan parallèle à l'axe de rotation du couvercle et peuvent également se raccorder à la partie de base en des emplacements sensiblement opposés dans ce plan.

L'élément de commande d'ouverture peut comporter au moins un relief agencé pour coopérer avec le corps du récipient de manière à ce que le corps du récipient guide au moins partiellement en déplacement l'élément de commande d'ouverture lorsque celui-ci est actionné par l'utilisateur.

La paroi supérieure du corps du récipient peut notamment présenter une forme épaulée définissant au moins une surface de guidage et mieux deux surfaces de guidage opposées, le long desquelles peut se déplacer l'élément de commande d'ouverture.

Dans un exemple où le corps du récipient présente en section transversale une forme oblongue, allongée selon un grand axe, les deux surfaces de guidage précitées peuvent être réalisées de part et d'autre du col en étant orientées dans une direction sensiblement perpendiculaire à ce grand axe.

Le col du récipient peut comporter au moins un relief de positionnement angulaire de la partie de base de la capsule relativement au corps du récipient. Ce relief peut par exemple se présenter sous la forme d'une nervure s'étendant au moins partiellement le long du col, par exemple sensiblement symétriquement relativement à un plan médian perpendiculaire à l'axe de rotation du couvercle. La partie de base de la capsule peut comporter par exemple au moins une encoche dans laquelle la nervure précitée peut s'engager lors du montage de la partie de base sur le corps du récipient.

La fixation de la partie de base sur le corps du récipient peut s'effectuer par encliquetage, dans un exemple de mise en oeuvre de l'invention. La partie de base peut comporter, sur sa surface radialement intérieure, au moins un relief destiné à s'encliqueter sur un relief correspondant réalisé sur le col, à proximité de sa base, par exemple.

La partie de base peut comporter une lèvre annulaire d'étanchéité destinée à s'appliquer sur la surface radialement intérieure du col.

La jupe de l'élément de commande d'ouverture peut être prolongée, notamment en partie supérieure, par un retour vers l'intérieur.

Dans un exemple de mise en oeuvre de l'invention, les éléments de liaison se raccordent à leurs extrémités à ce retour et s'étendent par exemple sensiblement dans un même plan.

La partie de base comporte, dans un exemple de mise en oeuvre de l'invention, un plateau venant recouvrir au moins partiellement ce retour lorsque la capsule de fermeture est en place sur le récipient.

Dans un exemple de mise en oeuvre de l'invention, lors de la fabrication de la capsule, le plateau et le retour peuvent être moulés écartés l'un de l'autre, par exemple d'une distance supérieure ou égale à 4 mm, ce qui peut permettre d'améliorer la résistance mécanique du moule, voire à 5 mm, grâce à la présence du ou des éléments de liaison déformables et ce ou ces derniers autorisent ensuite un mouvement axial du plateau relativement à l'élément de commande d'ouverture lors de la fixation sur le corps du récipient. Une fois la capsule de fermeture en place sur le corps du récipient, le plateau peut ne comporter qu'un jeu de l'ordre de 0,2 mm à 0,5 mm avec le retour, de manière à maintenir axialement la jupe en place tout en lui permettant de se déplacer vers la charnière lorsque l'utilisateur exerce une poussée dessus.

Dans la configuration de moulage, le ou les éléments de liaison élastiquement déformables se présentent par exemple sous la forme de bras ayant une forme ondulée, comme indiqué précédemment, et ces bras peuvent s'étendre par exemple selon un plan sensiblement perpendiculaire à l'axe de la portion de la partie de base servant au montage sur le récipient. Lors de la mise en place de la capsule de fermeture sur le récipient, ces bras peuvent se déformer et s'étendre obliquement vers le corps du récipient une fois la partie de base fixée sur le col.

Dans une variante non illustrée, les éléments de liaison déformables sont rectilignes. Dans ce cas, le jeu entre le plateau et le retour lors du moulage est plus faible, étant choisi par exemple en fonction du module d'élasticité du matériau dans lequel les éléments de liaison sont moulés.

Dans un autre exemple de mise en oeuvre de l'invention, les éléments de liaison sont moulés de manière à pouvoir être amenés à s'encliqueter sur la partie de base lors du démoulage de la capsule.

Le couvercle peut être moulé avec la partie de base ou rapporté sur celle-ci.

Dans un exemple où la partie de base et l'élément de commande d'ouverture sont moulés d'une seule pièce, le couvercle peut être moulé avec la partie de base ou rapporté sur la partie de base et fixé sur celle-ci par exemple par encliquetage.

Dans un exemple où l'élément de commande est assemblé avec la partie de base, par exemple lors du démoulage, le couvercle peut être moulé d'une seule pièce avec la partie de base.

La charnière reliant le couvercle à la partie de base comporte avantageusement au moins une languette formant ressort, laquelle permet d'assister le mouvement d'ouverture du couvercle. Cette languette peut être coudée, et passer par un état de contrainte maximale lorsque le couvercle est dans une position intermédiaire entre la position fermée et la position ouverte.

L'élément de commande d'ouverture est avantageusement agencé pour agir sur la languette formant ressort, lorsqu'actionné par l'utilisateur, en poussant cette languette jusqu'au point de déclenchement de l'effet ressort.

L'élément de commande d'ouverture peut comporter, du côté de la charnière, une patte destinée à appuyer sur la languette formant ressort. Cette patte peut présenter une forme d'équerre de manière à pouvoir appuyer sur la languette formant ressort en un emplacement surélevé par rapport à l'axe de rotation du couvercle.

L'élément de commande d'ouverture est également avantageusement agencé pour agir directement sur le couvercle lorsqu'actionné par l'utilisateur, afin par exemple de faciliter le désengagement d'un picot d'obturation, porté par le couvercle, de l'orifice de distribution de la partie de base.

Dans un exemple de mise en oeuvre de l'invention, l'élément de commande d'ouverture est ainsi agencé pour agir sur un relief porté par le couvercle dans une région de celui-ci située sensiblement à l'opposé de la charnière. Le couvercle peut par exemple comporter une dent sur sa face inférieure, à proximité de son bord opposé à la charnière, et le plateau de la partie de base peut comporter une ouverture permettant à cette dent de coopérer avec l'élément de commande d'ouverture lorsque l'utilisateur appuie sur celui-ci pour le déplacer en direction de la charnière. Le retour précité de l'élément de commande d'ouverture peut par exemple comporter une encoche dans laquelle s'engage la dent du couvercle et le fond de cette encoche peut venir en appui sur une face inclinée de la dent au début du déplacement de l'élément de commande d'ouverture, de façon à provoquer un commencement de pivotement du couvercle.

Le couvercle peut être agencé de manière à s'étendre, en position fermée et lorsque l'élément de commande d'ouverture est au repos, en retrait de l'élément de commande d'ouverture, du côté opposé à la charnière, ou au contraire faire saillie en avant de l'élément de commande d'ouverture.

Afm de réduire le risque d'ouverture incontrôlée, l'élément de commande d'ouverture peut être configuré de manière à pouvoir être déplacé d'une course non nulle avant d'agir sur le couvercle. Cela peut permettre au bord du couvercle de faire saillie en avant de l'élément de commande d'ouverture avant que ce dernier n'ait commencé à agir sur le couvercle.

L'orifice de distribution peut être défini par une surface annulaire prolongée inférieurement par au moins une patte élastiquement déformable, agencée pour s'encliqueter sur un picot d'obturation porté par le couvercle. La surface annulaire peut par exemple être prolongée par plusieurs languettes agencées pour s'encliqueter sur le picot d'obturation ailleurs que du côté opposé à la face de l'élément de commande sur laquelle l'utilisateur appuie pour provoquer l'ouverture du couvercle. Cela peut permettre de ne pas trop gêner l'ouverture du couvercle.

L'invention a encore pour objet un récipient comportant un corps et une capsule de fermeture telle que défmie plus haut, fixée sur le corps. Le corps du récipient peut être agencé pour présenter une paroi supérieure épaulée, de manière à guider le déplacement de l'élément de commande d'ouverture.

L'invention a encore pour objet, selon un autre de ses aspects, une capsule de fermeture comportant :
- une partie de base comportant une portion servant à sa fixation sur le col d'un récipient,
- un élément de commande d'ouverture encliqueté sur la portion de fixation et pouvant coulisser relativement à celle-ci,
- un couvercle articulé sur la partie de base, l'élément de commande d'ouverture étant agencé pour agir sur le couvercle afin de l'entraîner au moins partiellement vers la position d'ouverture.

L'invention a encore pour objet, selon un autre de ses aspects, un procédé de fabrication d'un récipient, comportant les étapes suivantes :
- mouler une capsule de fermeture d'une seule pièce, cette capsule de fermeture comportant une partie de base à fixer sur un corps de récipient, un couvercle articulé relativement à la partie de base, et un élément de commande d'ouverture du couvercle comportant une jupe reliée à la partie de base par au moins un élément de liaison, la partie de base comportant un plateau traversé par au moins un orifice de distribution, ce plateau étant moulé avec un espacement non nul entre la jupe et le plateau, par exemple supérieur ou égal à 4 mm, voire à 5 mm,
- amener la capsule de fermeture sur le corps du récipient, par exemple de manière à positionner la jupe sensiblement dans le prolongement d'une paroi latérale du corps du récipient, et exercer une poussée sur la partie de base de manière à fixer celle-ci sur le corps du récipient, le ou les éléments de liaison se déformant au cours de la fixation de la partie de base sur le corps du récipient et le plateau se rapprochant de la jupe de l'élément de commande d'ouverture.

Le récipient peut être rempli, préalablement ou après montage de la capsule de fermeture, d'un produit fluide ou pulvérulent, par exemple un produit cosmétique, y compris de soin.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente, en perspective, un récipient réalisé conformément à l'invention, la capsule de fermeture étant fermée,
- la figure 2 représente le récipient de la figure 1, la capsule de fermeture étant ouverte,
- la figure 3 représente isolément, en perspective, la capsule de fermeture avant montage sur le corps du récipient,
- les figures 4 et 5 sont deux coupes schématiques de la capsule de la figure 3 respectivement selon IV-IV et V-V de celle-ci,
- la figure 6 est une coupe transversale schématique de la capsule de fermeture en-deça du plateau de la partie de base,
- la figure 7 est une vue en perspective illustrant le montage de la capsule de fermeture sur le récipient,
- les figures 8 et 9 sont des coupes longitudinales schématiques dans des plans respectivement parallèle et perpendiculaire au grand axe de la section transversale du récipient, avant le montage définitif de la capsule de fermeture sur le corps du récipient,
- les figures 10 et 11 sont des vues analogues aux figures 8 et 9 après fixation de la capsule de fermeture sur le col du récipient,
- les figures 12 à 14 sont des coupes longitudinales partielles illustrant le fonctionnement de l'élément de commande d'ouverture,
- les figures 15 et 16 représentent, en perspective, un autre exemple de récipient réalisé conformément à l'invention, la capsule de fermeture étant représentée respectivement ouverte et fermée,
- la figure 17 est une vue en perspective éclatée d'un récipient selon un autre exemple de mise en oeuvre de l'invention,
- la figure 18 représente la capsule de fermeture en place sur le corps du récipient, en position fermée,
- la figure 19 est une vue analogue à la figure 18, la capsule de fermeture étant en position d'ouverture,
- la figure 20 représente isolément, en perspective de dessus, l'élément de commande d'ouverture et le couvercle,
- la figure 21 représente isolément, en perspective de dessous, le couvercle et la partie de base,
- la figure 22 représente isolément, en perspective de dessous, l'élément de commande d'ouverture,
- la figure 23 est une coupe longitudinale, schématique et partielle, du récipient, la capsule de fermeture étant fermée,
- la figure 24 est une coupe longitudinale, schématique et partielle, du récipient dans un plan de coupe perpendiculaire à celui de la figure 23,
- la figure 25 est une vue analogue à la figure 24, la capsule de fermeture étant ouverte,
- les figures 26 et 27 illustrent la déformation des bras de l'élément de commande d'ouverture lorsque l'utilisateur appuie sur l'élément de commande d'ouverture,
- les figures 28 à 39 illustrent le procédé de fabrication de la capsule de fermeture des figures 17 à 27,
- les figures 40 à 42 représentent en coupe, de manière schématique et partielle, une variante de réalisation,
- la figure 43 représente un détail de la figure 41, et
- la figure 44 représente de manière schématique, en perspective de dessous, la partie de base.

Le récipient 1, représenté aux figures 1 et 2, comporte un corps 2 sur lequel est fixée une capsule de fermeture 3.

Dans l'exemple considéré, le récipient 1 présente une forme allongée selon un axe longitudinal X et le corps 2 présente en section transversale une forme oblongue, allongée selon un grand axe Z.

La capsule de fermeture 3, que l'on a représentée isolément sur les figures 3 à 6, comporte une partie de base 5 pourvue d'un orifice de distribution 6, un couvercle 7 articulé sur la partie de base 5 autour d'un axe Y sensiblement parallèle au grand axe Z et un élément de commande d'ouverture 8 mobile relativement à la partie de base dans une direction généralement perpendiculaire à l'axe d'articulation Y.

Le couvercle 7 est relié à la partie de base par une charnière film 10 comportant deux parties disposées de part et d'autre d'une languette 12 formant ressort, parfois encore appelée genouillère, passant par un état de contrainte maximale dans une position intermédiaire entre la position fermée et la position ouverte, de manière à assister le mouvement d'ouverture du couvercle 7 et faire en sorte que ce dernier, une fois ouvert, conserve sa position.

Le couvercle 7 comporte un picot 14 d'obturation de l'orifice 6, pourvu d'au moins un relief 15 configuré pour s'encliqueter sur le bord inférieur 16 de l'orifice 6 lorsque le couvercle 7 est complètement fermé.

La partie de base 5 comporte d'une part un plateau 20 allongé selon un grand axe W et sur la face supérieure duquel débouche l'orifice 6 et d'autre part une portion 22, s'étendant sous le plateau 20, servant à la fixation sur un col 24 du récipient, lequel est apparent sur la figure 7.

Dans l'exemple considéré, la portion 22 se présente sous la forme d'une jupe de montage tubulaire d'axe K, pourvue inférieurement sur sa face radialement intérieure d'un bourrelet annulaire 23 destiné à s'encliqueter sur un bourrelet correspondant 26 du col 24. La portion 22 comporte en outre dans l'exemple considéré deux encoches 28 agencées pour recevoir des nervures 30 du col 24, de manière à ce que le grand axe W du plateau 20 soit sensiblement parallèle au grand axe Z du corps 2.

Une lèvre annulaire d'étanchéité 33 destinée à s'appliquer sur la surface radialement intérieure du col 24 se raccorde sur la face inférieure du plateau 20.

L'élément de commande d'ouverture 8 comporte une jupe tubulaire 40 qui s'étend tout autour du col 24, et qui présente dans l'exemple considéré, en section transversale, une forme sensiblement homothétique de celle du corps 2, comme on peut le voir sur les figures 1 et 2.

La jupe 40 est prolongée en partie supérieure par un retour 41 dirigé vers l'intérieur. Ce retour 41 est recouvert partiellement par le plateau 20 lorsque la capsule 3 est fixée sur le col du récipient 2, comme on peut le voir sur la figure 2.

La jupe 40 de l'élément de commande d'ouverture 8 est reliée à la portion 22 de la partie de base 5 par l'intermédiaire dans l'exemple considéré de deux bras 45 élastiquement déformables, présentant chacun sensiblement la forme d'une période de sinusoïde. Les bras 45 rejoignent la jupe 40 et la portion 22 en des emplacements situés sensiblement dans un plan contenant le grand axe W de la capsule 3. Lorsque cette dernière est moulée, les bras 45 s'étendent sensiblement dans le prolongement du retour 41, perpendiculairement à l'axe K de la portion 22. L'écartement d entre le plateau 20 et le retour 41 est alors par exemple de l'ordre de 5 mm, ce qui facilite la réalisation de la capsule par moulage d'une matière thermoplastique, par exemple une polyoléfine.

Lors du montage de la capsule sur le corps du récipient, les bras 45 peuvent se déformer obliquement vers le bas pour permettre à la portion 22 de s'encliqueter sur le col 24, comme illustré à la figure 10.

L'élément de commande d'ouverture 8 comporte des montants 49 s'étendant sensiblement parallèlement à l'axe K de part et d'autre de la portion 22 et destinés à coopérer avec des surfaces de guidage 50 formées par des épaulements de la paroi supérieure transversale 52 du corps 2, sur laquelle se raccorde inférieurement le col 24. Ces surfaces de guidage 50 sont orientées sensiblement perpendiculairement au grand axe Z du récipient. La coopération des montants 49 et des surfaces 50, par appui des montants 49 sur ces dernières, assure le guidage en translation de la jupe 40 selon une direction perpendiculaire au grand axe W.

Lors du montage de la capsule de fermeture 3 sur le corps du récipient 2, le couvercle 7 étant rabattu sur le plateau 20, la jupe 40 vient tout d'abord en appui contre la paroi transversale supérieure 52 du récipient, à la périphérie de celle-ci, comme on peut le voir sur les figures 8 et 9.

Lorsqu'une poussée est exercée sur le couvercle 7 en direction du corps 2, le plateau 20 se rapproche du retour 41 et la portion 22 se fixe par encliquetage sur le col 24, comme on peut le voir sur les figures 10 et 11. Le jeu fmal entre le plateau 20 et le retour 41 est de 0,2 à 0,5 mm, par exemple.

L'élément de commande d'ouverture 8 comporte, du côté opposé à la surface 100 sur laquelle l'utilisateur appuie pour commander l'ouverture, une patte 60 destinée à agir sur la languette formant ressort 12, afin de pousser cette dernière jusqu'au point de déclenchement amenant le couvercle à s'ouvrir.

L'élément de commande d'ouverture 8 est également agencé pour agir sur un relief 63 du couvercle 7 afin de provoquer un début de soulèvement du couvercle et notamment le désengagement du picot d'obturation 14, comme illustré à la figure 12.

Dans l'exemple considéré, le relief 63 se présente sous la forme d'une dent réalisée à proximité du bord du couvercle qui est opposé à la charnière 10.

Le plateau 20 comporte, sur son bord opposé à la charnière 10, une ouverture 66 pour le passage de la dent 63. Le retour 41 comporte une encoche 70 dont le fond 71 peut venir en appui contre une face inclinée de la dent 63, de manière à provoquer le soulèvement du couvercle lors du déplacement de la jupe 40, comme on peut le voir sur la figure 12.

La patte 60 présente, dans l'exemple illustré, une forme d'équerre et son extrémité libre 72 se situe, lorsque la capsule de fermeture 3 est en place sur le récipient, à un niveau légèrement supérieur à celui de l'axe de rotation Y du couvercle.

Lorsque l'utilisateur appuie sur l'organe de commande d'ouverture 8 dans le sens de la flèche O, la patte 60 en forme d'équerre appuie par son extrémité 72 sur la languette formant ressort 12 jusqu'à ce que celle-ci passe par son état de contrainte maximale, la fin du mouvement d'ouverture du couvercle étant assurée par la restitution de l'énergie accumulée dans la languette formant ressort 12.

Lors du déplacement de l'organe de commande d'ouverture 8 pour ouvrir le couvercle, les bras 45 se sont déformés élastiquement. Une fois que l'utilisateur cesse d'appuyer sur la jupe 40 et relâche celle-ci, les bras 45 peuvent la ramener sensiblement dans sa position initiale, comme illustré à la figure 14.

On a représenté aux figures 15 et 16 un récipient 1 comportant une capsule de fermeture 3 et un corps 2 qui se présente sous la forme d'un tube souple. Dans cet exemple, le corps 2 présente en partie supérieure une section transversale sensiblement circulaire et la jupe 40 présente également, en section transversale, une forme sensiblement circulaire.

On va maintenant décrire en se référant aux figures 17 à 27 une variante de réalisation du récipient.

Cet exemple se distingue de celui des figures 1 à 14 notamment par la manière dont l'élément de commande d'ouverture 8 est relié à la partie de base 5.

Les bras 45 précédemment décrits sont remplacés par des bras 110 qui s'étendent chacun entre deux régions opposées 111 et 112 du bord radialement intérieur du retour 41, comme on peut le voir sur les figures 20 et 22 notamment. Chaque bras 110 présente une portion incurvée 114 adaptée à épouser sensiblement la forme de la portion 22 de la partie de base servant à sa fixation sur le col 24 du récipient, lorsque l'utilisateur n'exerce aucune pression sur l'élément de commande d'ouverture 8. La portion 22 comporte, dans l'exemple considéré, une jupe de montage agencée pour s'encliqueter sur le col 24.

Les portions incurvées 114 se raccordent au bord 111 par des portions 120 parallèles entre elles et perpendiculaires toutes deux au grand axe W. Les portions incurvées 114 se raccordent au bord 112 par des portions rectilignes 122 qui divergent légèrement en direction du bord 112.

Lorsque l'élément de commande d'ouverture 8 est en place sur la partie de base 5, les bras 110 sont encliquetés entre le plateau 20 et des reliefs 148 portés par la portion 22, comme on peut le voir sur la figure 23 notamment.

Lorsque l'utilisateur appuie sur la jupe 40 pour provoquer l'ouverture du couvercle, les bras 110 se déforment élastiquement, comme illustré à la figure 27. Chaque coude 126 formé à la jonction des portions incurvée 114 et rectiligne 122 demeure, au terme du déplacement de la jupe 40, du même côté du demi-plan contenant l'axe de l'orifice de distribution 6 et le grand axe W, de telle sorte que lorsque l'utilisateur relâche l'élément de commande d'ouverture 8, les bras 110 tendent à ramener ce dernier dans sa position initiale, représentée à la figure 26.

Le corps 2 du récipient peut comporter un renfoncement 140, comme illustré à la figure 17, et la jupe 40 peut présenter du côté où l'utilisateur appuie une extension 141 épousant la forme de ce renfoncement 140, comme illustré aux figures 18 et 19.

La capsule de fermeture 3 peut être fabriquée dans un même moule, comme on va maintenant le décrire en se référant aux figures 28 à 39.

Le moule 200 utilisé comporte une première partie 201 et une deuxième partie 202 qui défmissent une première cavité 203 pour le moulage de la partie de base et du couvercle et une deuxième cavité 204 qui peut être sans communication avec la cavité 203, pour le moulage de l'élément de commande d'ouverture 8.

La matière est injectée dans les cavités 203 et 204, dans l'exemple considéré, par des canaux d'injection respectifs 205 et 206.

La cavité 203 est défmie entre d'une part des pièces 210 et 218 appartenant à la deuxième partie 202 du moule, et d'autre part des tiroirs latéraux 211 et 212 et des pièces 213 et 215 appartenant à la première partie 201 du moule.

La cavité 204 est définie entre d'une part la pièce 210 et d'autre part la pièce 215, les tiroirs 211 et 212, une pièce 220 et un poussoir d'extraction 219.

Le moule étant fermé, on procède au remplissage des cavités 203 et 204.

Il peut s'agir d'une même matière thermoplastique avec des couleurs différentes et/ou de matières chimiques différentes.

L'injection peut avoir lieu simultanément dans les cavités 204 et 203, comme illustré à la figure 30.

Après l'injection, la deuxième partie du moule 202 est éloignée de la première, comme illustré aux figures 32 et 33. Les tiroirs 211 et 212 peuvent être écartés comme illustré sur la figure 34.

Ensuite, comme illustré aux figures 36 et 37, le poussoir 219 peut être relevé afin d'amener les bras 110 à s'encliqueter derrière les dents 148 de la portion 22 de la partie de base 5

L'extraction complète de la capsule de fermeture peut ensuite avoir lieu en prolongeant la course vers le haut du poussoir 219, comme illustré aux figures 38 et 39.

Quelque soit la manière dont l'élément de commande d'ouverture 8 est relié à la partie de base 5, la jupe 40 de l'élément de commande d'ouverture 8 peut être réalisée, comme illustré à la figure 40, de manière à ce que sa course d'enfoncement s'effectue, avant que la dent 63 ne vienne en appui contre le bord du retour 41, sur une distance M supérieure à la distance m de laquelle la jupe 40 fait éventuellement saillie vers l'avant par rapport au bord libre 170 du couvercle 7.

Ainsi, le bord 170 peut s'opposer à un enfoncement accidentel de la jupe 40 lors du transport du récipient par exemple, en venant à l'aplomb de la jupe 40 avant que celle-ci n'appuie par le retour 41 contre la dent 63, comme illustré aux figures 41 et 42.

Egalement selon un autre aspect de l'invention, l'orifice de distribution 6 peut être défmi par une surface annulaire 180, par exemple cylindrique, prolongée inférieurement par des pattes 181 pouvant comporter des dents 182 destinées à s'encliqueter dans une gorge correspondante 183 du picot d'obturation 14, comme illustré aux figures 42 à 44.

La surface 180 peut ne pas être prolongée, du côté de la charnière du couvercle, par une patte 181 pourvue d'une dent 182, de manière à faciliter l'ouverture du couvercle.

Le picot d'obturation et l'orifice de distribution peuvent être réalisés conformément à l'enseignement de la demande de brevet US 2005/0173366.

La capsule peut se fixer sur le col autrement que par encliquetage, par exemple par serrage.

La coopération du corps du récipient et de l'organe de commande d'ouverture peut s'effectuer encore différemment, d'autres reliefs que les épaulements étant par exemple réalisés sur la paroi transversale supérieure du récipient.

L'expression « comportant un » doit être comprise comme étant synonyme de « comportant au moins un », sauf si le contraire est spécifié.

## Revendications

1. Capsule de fermeture (3) comportant une partie de base (5) pourvue d'au moins un orifice de distribution (6), à fixer sur un corps de récipient (2), un couvercle (7) pivotant relativement à la partie de base et un élément (8) de commande d'ouverture du couvercle, **caractérisée par le fait que** l'élément de commande d'ouverture (8) comporte une jupe (40) entourant une portion (22) au moins de la partie de base et reliée à celle-ci par au moins un élément de liaison (45 ;110) élastiquement déformable.

2. Capsule selon la revendication 1, comportant deux éléments de liaison élastiquement déformables (45) reliant la jupe (40) à la partie de base (5).

3. Capsule selon la revendication 2, **caractérisée par le fait que** les éléments de liaison élastiquement déformables (45) se raccordent à une extrémité à la jupe (40) et à l'autre extrémité à une portion (22) de la partie de base servant au montage de la partie de base sur un col (24) du récipient.

4. Capsule selon l'une quelconque des revendications précédentes, **caractérisée par le fait qu'**au moins un élément de liaison déformable se présente sous la forme d'un bras (45) présentant une forme non rectiligne, notamment ondulée.

5. Capsule selon la revendication 2, **caractérisée par le fait que** les éléments de liaison déformables (45) se raccordent à la jupe (40) de l'élément de commande d'ouverture en des emplacements situés sensiblement à l'opposé l'un de l'autre dans un plan sensiblement parallèle à l'axe de rotation (Y) du couvercle (7).

6. Capsule selon la revendication 2, **caractérisée par le fait que** les éléments de liaison déformables (45) se raccordent à la partie de base (5) en des emplacements sensiblement opposés dans un plan sensiblement parallèle à l'axe de rotation (Y) du couvercle (7).

7. Capsule selon la revendication 1, **caractérisée par le fait que** les éléments de liaison élastiquement déformables (110) viennent au contact de la partie de base tout en pouvant glisser à son contact lorsque l'utilisateur appuie sur l'élément de commande d'ouverture.

8. Capsule selon la revendication 7, **caractérisée par le fait que** les éléments de liaison (110) se raccordent chacun à deux extrémités opposées à une portion (41) de l'élément de commande d'ouverture.

9. Capsule selon l'une des revendications 7 et 8, **caractérisée par le fait que** les éléments de liaison comportent deux portions incurvées (114) ayant des concavités dirigées l'une vers l'autre, ces portions incurvées étant configurées pour s'engager sur la partie de base lorsque l'élément de commande d'ouverture est au repos.

10. Capsule selon l'une quelconque des revendications précédentes, **caractérisée par le fait que** la jupe présente sur la face servant d'appui à l'utilisateur une extension (141) s'étendant vers le bas, engagée dans un renfoncement (140) de forme correspondante du corps du récipient.

11. Capsule selon l'une quelconque des revendications précédentes, **caractérisée par le fait que** l'élément de commande d'ouverture (8) comporte au moins un relief (49) agencé pour coopérer avec le corps (2) du récipient de manière à ce que le corps du récipient guide au moins partiellement en déplacement l'élément de commande d'ouverture lorsque celui-ci est actionné par l'utilisateur.

12. Capsule selon l'une quelconque des revendications précédentes, **caractérisée par le fait que** la jupe (40) de l'élément de commande d'ouverture est prolongée en partie supérieure par un retour (41) vers l'intérieur.

13. Capsule selon les revendications 7 et 12, **caractérisée par le fait que** les éléments de liaison se raccordent à leurs extrémités au retour (41).

14. Capsule selon la revendication 12 ou 13, **caractérisée par le fait que** la partie de base comporte un plateau (20) venant recouvrir au moins partiellement le retour (41) lorsque la capsule de fermeture est en place sur le récipient.

15. Capsule selon l'une quelconque des revendications précédentes, **caractérisée par le fait que** la charnière (10) reliant le couvercle et la partie de base comporte au moins une languette (12) formant ressort, permettant d'assister le mouvement d'ouverture du couvercle.

16. Capsule selon la revendication 15, **caractérisée par le fait que** l'élément de commande d'ouverture (8) est agencé pour agir sur la languette (12) formant ressort, lorsqu'actionné par l'utilisateur.

17. Capsule selon l'une quelconque des revendications précédentes, **caractérisée par le fait que** l'élément de commande d'ouverture est agencé pour agir directement sur le couvercle lorsqu'actionné par l'utilisateur.

18. Capsule selon l'une quelconque des revendications précédentes, **caractérisée par le fait que** l'élément de commande d'ouverture est agencé pour agir sur un relief (63) porté par le couvercle dans une région de celui-ci située sensiblement à l'opposé de la charnière (10).

19. Capsule selon les revendications 14 et 18, **caractérisée par le fait que** le couvercle comporte une dent (63) sur sa face inférieure, à proximité de son bord opposé à la charnière, et le plateau (20) comporte une ouverture (66) permettant à cette dent de coopérer avec l'élément de commande d'ouverture lorsque l'utilisateur appuie sur celui-ci pour le déplacer en direction de la charnière.

20. Capsule selon la revendication précédente, **caractérisée par le fait que** le retour (41) de l'élément de commande d'ouverture comporte une encoche (70) dans laquelle s'engage la dent (63) du couvercle et **par le fait que** le fond de cette encoche peut venir en appui sur une face inclinée de la dent (63) au début du déplacement de l'élément de commande d'ouverture, de façon à provoquer un commencement de pivotement du couvercle.

21. Capsule selon l'une quelconque des revendications précédentes, **caractérisée par le fait que** l'élément de commande d'ouverture comporte, du côté de la charnière, une patte (60) destinée à appuyer sur la languette formant ressort (12), afin de solliciter en pivotement le couvercle.

22. Capsule selon la revendication précédente, **caractérisée par le fait que** la patte (60) présente une forme d'équerre, de manière à pouvoir appuyer sur la languette formant ressort (12) en un emplacement surélevé par rapport à l'axe de rotation (Y) du couvercle.

23. Récipient comportant un corps (2) et une capsule de fermeture (3) telle que définie dans l'une quelconque des revendications précédentes, fixée sur le corps.

24. Récipient selon la revendication précédente, **caractérisé par le fait que** la paroi supérieure (52) du corps du récipient présente une forme épaulée définissant au moins une surface de guidage (50) et mieux deux surfaces de guidage opposées, le long de laquelle ou desquelles peut se déplacer l'élément de commande d'ouverture (8).

25. Récipient selon la revendication précédente, **caractérisé par le fait que** le corps du récipient présente en section transversale une forme oblongue, allongée selon un grand axe (Z), **par le fait que** les deux surfaces de guidage sont réalisées de part et d'autre d'un col (24), étant orientées dans une direction sensiblement perpendiculaire au grand axe (Z).

26. Récipient selon l'une quelconque des revendications 18 à 20, **caractérisé par le fait que** la partie de base comporte au moins un relief destiné à s'encliqueter sur un relief correspondant réalisé sur le col.

27. Récipient selon la revendication 1, **caractérisé par le fait que** l'élément de commande d'ouverture n'est pas monolithique avec la partie de base.

28. Récipient selon l'une quelconque des revendications précédentes, **caractérisé par le fait que** l'élément de commande d'ouverture (8) est configuré de manière à pouvoir être déplacé d'une course (M) non nulle avant d'agir sur le couvercle, de manière à permettre à un bord (170) du couvercle opposé à la charnière de faire saillie en avant de la face de la jupe servant d'appui à l'utilisateur lorsque l'élément de commande d'ouverture commence à agir sur le couvercle.

29. Récipient selon l'une quelconque des revendications précédentes, **caractérisé par le fait que** l'orifice de distribution est défini par une surface annulaire prolongée inférieurement par au moins une patte élastiquement déformable agencée pour s'encliqueter sur un picot d'obturation porté par le couvercle.

30. Récipient selon la revendication 29, **caractérisé par le fait que** la surface annulaire est prolongée par plusieurs languettes agencées pour s'encliqueter sur le picot d'obturation ailleurs que du côté opposé à la face de l'élément de commande sur laquelle l'utilisateur appuie pour provoquer l'ouverture du couvercle.

31. Procédé de fabrication d'un récipient comportant les étapes suivantes :
- mouler une capsule de fermeture (3) d'une seule pièce, cette capsule de fermeture comportant une partie de base (5) à fixer sur un corps (2) de récipient, un couvercle articulé relativement à la partie de base, et un élément de commande d'ouverture du couvercle comportant une jupe (40) reliée à la partie de base par au moins un élément de liaison (45), la partie de base comportant un plateau (20) traversé par au moins un orifice de distribution (6), ce plateau étant moulé avec un espacement non nul entre la jupe et le plateau, notamment supérieur ou égal à 4 mm, voire à 5 mm,
- amener la capsule de fermeture sur le corps du récipient et exercer une poussée sur la partie de base de manière à fixer celle-ci sur le corps du récipient, le ou les éléments de liaison se déformant au cours de la fixation de la partie de base sur le corps du récipient, le plateau (20) se rapprochant de la jupe (40) de l'élément de commande d'ouverture.

## Claims

1. A closure cap (3) comprising a base portion (5) that is provided with at least one dispenser orifice (6) , and that is for fastening onto a receptacle body (2), a lid (7) that pivots relative to the base portion and an opening control element (8) for controlling opening of the lid, **characterized by** the fact that the opening control element (8) comprises a skirt (40) that surrounds at least a portion (22) of the base portion, and that is connected to said base portion via at least one elastically-deformable connection element (45;110).

2. A cap according to claim 1, including two elastically-deformable connection elements (45) connecting the skirt (40) to the base portion (5).

3. A cap according to claim 2, **characterized by** the fact that the elastically-deformable connection elements (45) are connected at one end to the skirt (40), and at the other end to a portion (22) of the base portion serving to mount the base portion on a neck (24) of the receptacle.

4. A cap according to any preceding claim, **characterized by** the fact that at least one deformable connection element is in the form of an arm (45) having a shape that is not rectilinear, in particular being an undulating shape.

5. A cap according to claim 2, **characterized by** the fact that the deformable connection elements (45) are connected to the skirt (40) of the opening control element at locations that are situated substantially opposite each other in a plane that is substantially parallel to the pivot axis (Y) of the lid (7).

6. A cap according to claim 2, **characterized by** the fact that the deformable connection elements (45) are connected to the base portion (5) at locations that are substantially opposite each other in a plane that is substantially parallel to the pivot axis (Y) of the lid (7).

7. A cap according to claim 1, **characterized by** the fact that the elastically-deformable connection elements (110) come into contact with the base portion, while being in sliding contact therewith, when the user presses on the opening control element.

8. A cap according to claim 7, **characterized by** the fact that the deformable connection elements (110) are each connected at two opposite ends to a portion (41) of the opening control element.

9. A cap according to any one of claims 7 and 8, **characterized by** the fact that the connection elements comprise two curved portions (114) having concave sides that face each other, the curved portions being configured to be engaged on the base portion when the opening control element is at rest.

10. A cap according to any preceding claim, **characterized by** the fact that the skirt presents, on the face on which the user presses, an extension (141) that extends downwards, and that is engaged in a correspondingly-shaped recess (140) of the receptacle body.

11. A cap according to any preceding claim, **characterized by** the fact that the opening control element (8) includes at least one portion in relief (49) that is arranged to co-operate with the receptacle body (2) in such a manner that the receptacle body guides the opening control element in displacement, at least in part, while said opening control element is being actuated by the user.

12. A cap according to any preceding claim, **characterized by** the fact that the skirt (40) of the opening control element is extended at its top portion by an inwardly-directed rim (41).

13. A cap according to claims 7 and 12, **characterized by** the fact that the connection elements is connected at their ends to the rim (41).

14. A cap according to claim 12 or 13, **characterized by** the fact that the base portion including a plate (20) that comes to cover the rim, at least in part, when the closure cap is in place on the receptacle.

15. A cap according to any preceding claim, **characterized by** the fact that the hinge (10) connecting together the lid and the base portion includes at least one spring-forming tongue (12) that assists the opening movement of the lid.

16. A cap according to claim 15, **characterized by** the fact that the opening control element (8) is arranged to act on the spring-forming tongue (12), when actuated by the user.

17. A cap according to any preceding claim, **characterized by** the fact that the opening control element is arranged to act directly on the lid, when actuated by the user.

18. A cap according to any preceding claim, **characterized by** the fact that the opening control element is arranged to act on a portion in relief (63) that is carried by the lid in a region of said lid that is situated substantially remote from the hinge (10).

19. A cap according to claims 14 and 18, **characterized by** the fact that the lid includes a tooth (63) on its bottom face in the proximity of its edge remote from the hinge, and the plate (20) including an opening (66) enabling the tooth to co-operate with the opening control element when the user presses on said opening control element, so as to displace it towards the hinge.

20. A cap according to the preceding claim, **characterized by** the fact that the rim (41) of the opening control element includes a notch (70) in which the tooth (63) of the lid is engaged, and the bottom wall of the notch coming to bear against a sloping face of the tooth (63) when the opening control element is first displaced, so as to cause the lid to start pivoting.

21. A cap according to any preceding claim, **characterized by** the fact that the opening control element includes, on the hinge side, a tab (60) for pressing on the spring-forming tongue (12), so as to urge the lid to pivot.

22. A cap according to the preceding claim, **characterized by** the fact that the tab (60) presentes a bracket shape, so as to make it possible to press on the spring-forming tongue (12) at a location that is higher than the pivot axis (Y) of the lid.

23. A receptacle comprising a body (2) and, fastened onto the body, a closure cap (3) as defined in any preceding claim.

24. A receptacle according to the preceding claim, **characterized by** the fact that the top wall (52) of the receptacle body presents a shoulder shape defining at least one guide surface (50), and better two opposite guide surfaces, along which the opening control element (8) can be displaced.

25. A receptacle according to the preceding claim, **characterized by** the fact that the receptacle body presents, in cross-section, an oblong shape that is elongate along a major axis (Z), the two above-mentioned guide surfaces being formed on either side of a neck (24), and being oriented in a direction that is substantially perpendicular to the major axis (Z).

26. A receptacle according to anyone of claims 18 to 20, **characterized by** the fact that the base portion includes at least one portion in relief for snap-fastening on a corresponding portion in relief formed on the neck.

27. A receptacle according to claim 1, **characterized by** the fact that the opening control element is not made integrally with the base portion.

28. A receptacle according to any preceding claim, **characterized by** the fact that the opening control element (8) is configured in such a manner as to be capable of being displaced through a non-zero stroke (M) before acting on the lid, so as to make it possible for an edge (170) of the lid remote from the hinge to project in front of the face of the skirt on which the user presses, when the opening control element starts to act on the lid.

29. A receptacle according to any preceding claim, **characterized by** the fact that the dispenser orifice is defined by an annular surface that is extended downwards by at least one elastically-deformable tab that is arranged to snap-fasten on a closure pin carried by the lid.

30. A receptacle according to claim 29, **characterized by** the fact that the annular surface is extended by a plurality of tabs that are arranged to snap-fasten on the closure pin other than on the side remote from the face of the control element on which the user presses in order to cause the lid to open.

31. A method of manufacturing a receptacle, the method comprising the following steps:
• molding a closure cap (3) as a single part, the closure cap comprising a base portion (5) for fastening onto a receptacle body (2), a lid that is hinged relative to the base portion, and an opening control element for controlling opening of the lid, and comprising a skirt (40) that is connected to the base portion via at least one connection element (45), the base portion including a plate (20) through which at least one dispenser orifice (6) passes, the plate being molded with a non-zero gap between the skirt and the plate, in particular greater or equal to 4 mm, or 5 mm,
• placing the closure cap on the receptacle body, and exerting pressure on the base portion, so as to fasten said base portion on the receptacle body, the connection elements deforming while the base portion is being fastened onto the receptacle body, and the plate (20) moving closer to the skirt (40) of the opening control element.

## Patentansprüche

1. Kapsel (3) zum Verschließen, die ein Basisteil (5), das mit zumindest einer Öffnung zur Verteilung (6) versehen ist, um auf einem Körper eines Behälters (2) befestigt zu werden, einen Deckel (7), der relativ zu dem Basisteil schwenkbar ist, und ein Bedienelement (8), zum Öffnen des Deckels aufweist, **dadurch gekennzeichnet, dass** das Bedienelement (8) zum Öffnen einen Verkleidungs- bzw. Übergangsabschnitt (40), der zumindest einen Bereich (22) des Basisteils umgibt, aufweist, und an diesem durch zumindest einen Verbindungsbereich (45; 110), der elastisch verformbar ist, befestigt ist.

2. Kapsel nach Anspruch 1, die zwei Verbindungsbereiche (45), die elastisch verformbar sind, aufweist, die den Verkleidungs- bzw. Übergangsabschnitt (40) an dem Basisteil (5) befestigen.

3. Kapsel nach Anspruch 2, **dadurch gekennzeichnet, dass** die Verbindungsbereiche (45), die elastisch verformbar sind, sich an einem Ende des Verkleidungs- bzw. Übergangsabschnittes (40) und an einem anderen Ende an einen Abschnitt (22) des Basisteils anschließen, das zur Montage des Basisteils auf einem Hals (24) des Behälters dient.

4. Kapsel nach irgendeinem der voranstehenden Ansprüche, **dadurch gekennzeichnet, dass** zumindest ein verformbarerer Verbindungsbereich mit der Form eines Schenkels (45) ausgebildet ist, der eine Form darstellt, die nicht gradlinig, insbesondere gewellt ist.

5. Kapsel nach Anspruch 2, **dadurch gekennzeichnet, dass** die verformbaren Verbindungsbereiche (45) sich an den Verbindungs- bzw. Übergangsabschnitt (40) des Bedienelements zum Öffnen an Stellen anschließen, die genau einander gegenüberliegend in einer Ebene genau parallel zu einer Rotationsachse bzw. Drehachse (Y) des Deckels (7) angeordnet sind.

6. Kapsel nach Anspruch 2, **dadurch gekennzeichnet, dass** die verformbaren Verbindungsbereiche (45) sich an das Basisteil (5) an Stellen anschließen, die einander in einer Ebene, die genau parallel zu einer Rotations- bzw. Drehachse (Y) des Deckels (7) liegt, genau gegenüber liegen.

7. Kapsel nach Anspruch 1, **dadurch gekennzeichnet, dass** die elastisch verformbaren Verbindungsbereiche (110) in Berührung zu dem Teil der Basis kommen, wobei sie ganz zu seiner Berührung gleiten können, wenn sich der Benutzer auf dem Bedienelement zum Öffnen abstützt.

8. Kapsel nach Anspruch 7, **dadurch gekennzeichnet, dass** sich die Verbindungsbereiche (110) jedes an zwei gegenüberliegenden Enden an einem Abschnitt (41) des Bedienelementes zum Öffnen abstützen.

9. Kapsel nach einem der Ansprüche 7 und 8, **dadurch gekennzeichnet, dass** die Verbindungsbereiche zwei gekrümmte Abschnitte (114) aufweisen, die Aushöhlungen haben, die eine gegen die andere gesteuert werden, wobei die gekrümmten Abschnitte konstruiert sind, um mit dem Basisteil in Eingriff zu gelangen, wenn das Bedienelement zum Öffnen in Ruhe ist.

10. Kapsel nach irgendeinem der voranstehenden Ansprüche, **dadurch gekennzeichnet, dass** der Verkleidungs- bzw. Übergangsabschnitt an der Oberfläche, die zum Abstützen für den Benutzer dient, eine Erstreckung (141) darstellt, die sich zum Boden erstreckt, die sich in einen Einschnitt bzw. Rücksprung (140) eingreift, der eine zu dem Körper des Behälters korrespondierende Form hat.

11. Kapsel nach irgendeinem der voranstehenden Ansprüche, **dadurch gekennzeichnet, dass** das Bedienelement (8) zum Öffnen zumindest ein Profil bzw. Relief (49) aufweist, das angeordnet ist, um mit dem Körper (2) des Behälters in der Art zusammenzuwirken, bei der der Körper des Behälters bei der Verbringung des Bedienelementes zum Öffnen zumindest teilweise führt, wenn dieses durch den Benutzer betätigt wird.

12. Kapsel nach einem der voranstehenden Ansprüche, **dadurch gekennzeichnet, dass** der Verkleidungs- bzw. Übergangsabschnitt (40) des Bedienelements zum Öffnen teilweise weiter durch einen Rücksprung (41) zum Inneren hin bzw. eine Einschnürung verlängert ist.

13. Kapsel nach den Ansprüchen 7 und 12, **dadurch gekennzeichnet, dass** die Verbindungsbereiche an ihren Enden an den Rücksprung bzw. die Einschnürung (41) anschließen.

14. Kapsel nach dem Anspruch 12 oder 13, **dadurch gekennzeichnet, dass** das Basisteil ein Platte (20) aufweist, das zumindest teilweise den Rücksprung bzw. die Einschnürung (41) abdeckt, wenn die Verschlusskapsel in Stellung auf dem Behälter ist.

15. Kapsel nach einem der voranstehenden Ansprüche, **dadurch gekennzeichnet, dass** das Scharnier (10), das den Deckel und das Basisteil verbindet, zumindest eine Lasche bzw. Zunge (12) aufweist, die eine Federkraft bzw. Federung bildet, die es ermöglicht, die Bewegung zur Öffnung des Deckels zu unterstützen.

16. Kapsel nach Anspruch 15, **dadurch gekennzeichnet, dass** das Bedienelement (8) zum Öffnen angeordnet ist, um auf die Lasche bzw. Zunge (12) einzuwirken, die eine Federkraft bzw. Feder bildet, wenn sie durch den Benutzer betätigt wird.

17. Kapsel nach irgendeinem der voranstehenden Ansprüche, **dadurch gekennzeichnet, dass** das Bedienelement zum Öffnen angeordnet ist, um auf unmittelbar auf den Deckel einzuwirken, wenn dieser durch den Benutzer betätigt wird.

18. Kapsel nach irgendeinem der voranstehenden Ansprüche, **dadurch gekennzeichnet, dass** das Bedienelement zum Öffnen ausgebildet ist, um ein Profil bzw. Relief (63) einzuwirken, das von dem Deckel in einem Bereich von diesem aufgewiesen wird, der genau gegenüber dem Scharnier (10) angeordnet ist.

19. Kapsel nach einem der Ansprüche 14 und 18, **dadurch gekennzeichnet, dass** der Deckel einen Zahn bzw. Zacken (63) auf seiner tieferen Fläche nahe seines Randes gegenüber dem Scharnier aufweist, und wobei die Platte (20) eine Öffnung (66) aufweist, die es diesem Zahn bzw. Zacken ermöglicht, mit dem Bedienelement zum Öffnen zusammenzuwirken, wenn sich der Benutzer auf diesem abstützt, um diesen in Richtung des Scharniers zu versetzen.

20. Kapsel nach dem voranstehenden Anspruch, **dadurch gekennzeichnet, dass** der Rücksprung bzw. die Einschnürung (41) des Bedienelementes zum Öffnen eine Kerbe bzw. Aussparung (70) aufweist, in welche der Zahn bzw. Zacken (63) des Deckels eingreift, und dadurch, dass der Boden von dieser Kerbe bzw. Aussparung in Abstützung auf eine Fläche kommen kann, die von dem Zahn bzw. Zacken (63) zum Anfang der Versetzung bzw. Verbringung des Bedienelementes zum Öffnen in der Weise geneigt ist, um eine Fortsetzung der Schwenkung des Deckels zu veranlassen bzw. zu begünstigen.

21. Kapsel nach einem der voranstehenden Ansprüche, **dadurch gekennzeichnet, dass** das Bedienelement zum Öffnen auf der Seite des Scharniers eine Klaue (60) aufweist, die zum Abstützen auf der Lasche bzw. Zunge, die eine Federkraft bzw. Feder (12) bildet, bestimmt ist, um beim Schwenken den Deckel zu belasten.

22. Kapsel nach dem voranstehenden Anspruch, **dadurch gekennzeichnet, dass** die Klaue (60) eine Form eines Winkels bzw. Winkelhakens darstellt, in der Weise, um auf die Lasche bzw. Zunge abgestützt zu werden, die die Federkraft bzw. Feder (12) bildet, bei einer Stelle, die in Bezug auf die Dreh- bzw. Rotationsachse (Y) des Deckels oben liegend ist.

23. Behälter, der einen Körper (2) und eine Kapsel zum Verschließen (3), wie sie in einem der voranstehenden Ansprüche definiert ist, aufweist, die auf dem Körper festgelegt ist.

24. Behälter nach dem voranstehenden Anspruch, **dadurch gekennzeichnet, dass** die obere Wandung (52) des Körpers des Behälters eine gekröpfte Form darstellt, die wenigstens eine Führungsfläche (50) und besser zwei gegenüberliegende Führungsflächen bestimmt, über deren Länge oder Längen sich das Bedienelement zum Öffnen (8) verlagern kann.

25. Behälter nach dem voranstehenden Anspruch, **dadurch gekennzeichnet, dass** der Körper des Behälters im transversalen Querschnitt eine längliche Form darstellt, die entlang einer großen bzw. Hauptachse (Z) verlängert ist, wobei die zwei Führungsflächen zum Teil und zum anderen durch einen Hals (24) verwirklicht sind, die in einer Richtung genau senkrecht zur großen Achse (Z) bzw. Hauptachse ausgerichtet sind.

26. Behälter nach einem der Ansprüche 18 bis 20, **dadurch gekennzeichnet, dass** das Basisteil zumindest ein Profil bzw. Relief aufweist, das bestimmt ist, um auf einem korrespondierenden Profil bzw. Relief einzurasten, das auf dem Hals verwirklicht ist.

27. Behälter nach Anspruch 1, **dadurch gekennzeichnet, dass** das Bedienelement zum Öffnen nicht einstückig mit dem Basisteil ist.

28. Behälter nach einem der voranstehenden Ansprüche, **dadurch gekennzeichnet, dass** das Bedienelement (8) zum Öffnen in einer Weise konstruiert ist, um von einem Weg (M), der nicht Null ist, verbracht zu werden, bevor auf den Deckel eingewirkt wird, in der Weise, um es einem Rand (170) des Deckels gegenüber dem Scharnier zu ermöglichen, vor die Fläche des Verkleidungs- bzw. Übergangsabschnitts hervorzustehen, der zur Abstützung für den Benutzer dient, wenn das Bedienelement zum Öffnen fortgesetzt auf den Deckel einwirkt.

29. Behälter nach einem der voranstehenden Ansprüche, **dadurch gekennzeichnet, dass** die Öffnung zur Verteilung durch eine ringförmige Oberfläche bestimmt ist, die zumindest über eine elastisch verformbare Klaue hinaus verlängert ist, die angeordnet ist, um auf einem Stift zur Abdichtung, der von dem Deckel getragen wird, einzurasten.

30. Behälter nach Anspruch 29, **dadurch gekennzeichnet, dass** die ringförmige Fläche über mehrere Laschen bzw. Zungen verlängert ist, die angeordnet sind, um mit dem Stift zur Abdichtung anderswo als an der gegenüberliegenden Seite der Fläche des Bedienelementes in Eingriff zu gelangen, auf welches der Benutzer sich abstützt, um die Öffnung des Deckels hervorzurufen.

31. Verfahren zur Herstellung eines Behälter, das die nachfolgenden Schritte umfasst:
- Formen einer Kapsel (3) zum Verschließen aus einem einzigen Stück, wobei diese Kapsel zum Verschließen ein Basisteil (5) zum Festlegen auf einem Körper (2) des Behälters, einen Deckel, der relativ zu dem Basisteil gelenkig ist, und ein Bedienelement zum Öffnen des Deckels aufweist, das einen Verkleidungs- bzw. Übergangsabschnitt (40) aufweist, der an dem Basisteil über zumindest ein Verbindungselement (45) befestigt ist, wobei das Basisteil eine Platte (20) aufweist, die zumindest durch eine Verteilungsöffnung (6) durchdrungen wird, wobei diese Platte mit einem nicht Null betragenden Freiraum, zwischen dem Verkleidungs- bzw. Übergangsabschnitt und der Platte, insbesondere mehr oder gleich 4 mm, selbst 5 mm geformt ist,
- Beibringen bzw. Anbringen der Kapsel zum Verschließen auf dem Körper des Behälters und Ausüben eines Drucks auf das Basisteil in einer Art, um dieses auf dem Körper des Behälters festzulegen, wobei das oder die Verbindungselemente während der Festlegung des Basisteils auf dem Körper des Behälters verformt werden, wobei die Platre (20) dem Verkleidungs- bzw. Übergangsabschnitt des Bedienelementes zum Öffnen näher kommt.
